# EUROPÄISCHE PATENTSCHRIFT

(11) **EP 1 028 831 B1**
(45) Veröffentlichungstag und Bekanntmachung des Hinweises auf die Patenterteilung: **13.11.2002**
(21) Anmeldenummer: 98938686.7
(22) Anmeldetag: 04.07.1998
(51) Int. Cl.: B25B 15/00, B25B 23/10

(54) **BETÄTIGUNGSWERKZEUG**
ACTUATING TOOL
OUTIL D'ACTIONNEMENT

(30) Priorität: 09.10.1997 DE 19744534
(43) Veröffentlichungstag der Anmeldung: 23.08.2000
(73) Patentinhaber: WILLI HAHN GmbH & CO. KG, D-78136 Schonach (DE)
(72) Erfinder: KARLE, Otmar, D-79279 Vorstetten (DE)
(74) Vertreter: Gleiss, Alf-Olav, Dr.jur. Dipl.-Ing.
(86) Internationale Anmeldenummer: EP9804128
(87) Internationale Veröffentlichungsnummer: WO99019119

(56) Entgegenhaltungen:
- WO-A-97/06930
- DE-U- 29 708 764
- FR-A- 2 706 952
- US-A- 4 538 928
- US-A- 5 351 586
- US-A- 5 531 143

## Beschreibung

Die Erfindung betrifft ein Betätigungswerkzeug für ein eine Innen-Mehrkantanordnung aufweisendes Befestigungsmittel gemäß Oberbegriff des Anspruchs 1.

Ein Betätigungswerkzeug der eingangs genannten Art ist aus der DE-PS 44 16 268 bekannt. Es dient zum Ein- beziehungsweise Ausdrehen von InnensechskantSchrauben. Dazu weist das Werkzeug einen Außensechskant auf, der in den Innensechskant der Schraube paßt. An einem den Außensechskant aufweisenden Einführende ist eine elastische Klemmeinrichtung angeordnet, die in einer Ausnehmung des Einführendes eingebracht ist. Beim Einstecken des Werkzeugs in den Innensechskant wird die als Sprengring ausgebildete Klemmeinrichtung mit einer Kraft beaufschlagt. Die abgeschrägten offenen Enden des Sprengrings bewegen sich dabei aufeinander zu, so daß sich dessen Außendurchmesser verringert. Dadurch kann das Einführende in den Innensechskant der Schraube gleiten. Nachteilig ist bei diesem bekannten Bestätigungswerkzeug, daß der Sprengring in der Ausnehmung sehr leicht verrutschen kann, wodurch in manchen Fällen ein Einstecken des Werkzeugs in den Innensechskant nicht möglich ist. Überdies ist nachteilig, daß der Sprengring derart zusammengedrückt wird, daß die Abschrägungen der Enden nicht über den Rand der Ausnehmung herausragen, so daß ein sicherer Halt des Werkzeugs in dem Innensechskant nicht in allen Fällen gewährleistet ist.

Aus dem deutschen Gebrauchsmuster 297 08 764 ist ein Schraubendreher mit einem Mehrkant-Eingriffsbereich bekannt. Dieser weist eine Ausnehmung auf, in die ein Kunststoffring eingesetzt ist, der sich beim Eindrücken des Werkzeugs in die Innen-Mehrkantanordnung einer Schraube elastisch verformt. In einer anderen Ausführungsform des Schraubendrehers ist vorgesehen, daß in die Ausnehmung ein Federring eingesetzt ist, dessen Kontur einer Rosette gleicht, wobei die Bereiche zwischen den abgerundeten Ecken eine Wölbung aufweisen. Derartige Klemmelemente, insbesondere der Kunststoffring, verschleißen bei häufigem Einsatz jedoch sehr schnell. Der die rosettenartige Kontur aufweisende Federring ist in seiner Herstellung aufwendig und teuer.

Es ist daher Aufgabe der Erfindung, ein Betätigungswerkzeug für ein eine Innen-Mehrkantanordnung aufweisendes Befestigungsmittel zu schaffen, das die eingangs genannten Nachteile nicht aufweist.

Diese Aufgabe wird mittels eines Betätigungswerkzeugs gelöst, das die in Anspruch 1 genannten Merkmale aufweist. Durch die federnde Abstützung wird in vorteilhafter Weise erreicht, daß der Federring beim erstmaligen Einstecken des Werkzeugkopfes in eine Innen-Mehrkantanordnung einer Schraube zentriert wird und diese Position nach Abziehen des Werkzeugs von der Schraube beibehält. Er wird also durch die federnde Abstützung in der Ausnehmung fixiert beziehungsweise verspannt. Bei weiteren Aufsteckvorgängen bleibt die Aufschiebekraft daher nahezu konstant, da die Begrenzungskanten der Innen-Mehrkantanordnung beim Aufstecken des Werkzeugs im wesentlichen an die gleiche Stelle des Federrings treffen. Dadurch erfolgt die Kraftübertragung von den Begrenzungskanten auf den Federring im wesentlichen immer im gleichen Tangentenwinkel. Das erfindungsgemäße Bestätigungswerkzeug zeichnet sich also dadurch aus, daß der Federring nicht unkontrolliert in der Ausnehmung verrutschen kann, wodurch ein einfaches und sicheres Aufstecken des Werkzeugs bei nahezu gleichbleibender Aufsteckkraft gewährleistet ist.

Bei einer bevorzugten Ausführungsform ist vorgesehen, daß der Federring eine schraubenfederartige Windung bildet. Das heißt, der Federring ist in sich verschränkt, wobei sich die Enden des vorzugsweise offenen Federrings in seitlich versetzter Gegenüberlage befinden. Durch die Verschränkung des Federrings, dessen Windung also entlang einer gedachten Schraubenlinie verläuft, stützt sich dieser zumindest bereichsweise federnd an den Seitenwänden der Ausnehmung ab. Dadurch wird also eine sichere Fixierung des Federrings in der Ausnehmung realisiert. In bevorzugter Ausführungsform verläuft die Ausnehmung auf einer Ebene, wobei eine Normale dieser Ebene mit einer Längsachse des Betätigungswerkzeugs zusammenfällt. Der Federring verläuft also auf einer konzentrischen Kreisbahn um die Werkzeuglängsachse.

Darüber hinaus ist vorzugsweise vorgesehen, daß sich die Enden des offenen Federrings im belasteten Zustand nahezu berühren. Es ist also ein fast geschlossener Federring gebildet, der sich federnd gegen die ebenen Flächen der Innen-Mehrkantanordnung abstützt. Dadurch wird ein sicherer Halt des Werkzeugs in der Schraube erreicht.

Weiterhin ist vorzugsweise vorgesehen, daß die Ausnehmung als im wesentlichen rechteckförmige oder U-förmige Nut ausgebildet ist. Dadurch kann sich der verschränkte Federring zumindest bereichsweise an den Schenkeln der Nut abstützen. Er behält so seine Position bezüglich der Werkzeuglängsachse.

Bei einer besonders bevorzugten Ausführungsform ist vorgesehen, daß der Federring von einem vorzugsweise federharten Draht gebildet wird, der einen im wesentlichen kreisförmigen Querschnitt aufweisen kann. Alternativ kann vorgesehen sein, daß der Federring einen eckigen Querschnitt aufweist, der vorzugsweise dreieckig, viereckig oder sechseckig ist. Darüber hinaus ist es möglich, den Querschnitt trapezförmig auszubilden. Bei eckigem Querschnitt ist insbesondere vorteilhaft, daß eine schräge Fläche des Federrings auf die Begrenzungskanten der Innen-Mehrkantanordnung der Schraube trifft. Dadurch wirken im wesentlichen gleiche Kräfte beim Aufstecken, da die Begrenzungskanten auf die. Schräge trifft, wobei eine radial wirkende Kraftkomponente entsteht, die den Federring in die Ausnehmung drängt. Dies ist insbesondere dann vorteilhaft, wenn die Maße des Werkzeugs und/oder der Innen-Mehrkantanordnung der Schraube Toleranzen aufweisen.

Bei einer bevorzugten Ausführungsform ist vorgesehen, daß der Durchmesser des Querschnitts des Federrings das 0,07 bis 0,14-fache einer durch die Mehrkantanordnung definierten Schlüsselweite beträgt.

Bei einer besonders bevorzugten Ausführungsform zeichnet sich das Betätigungswerkzeug dadurch aus, daß der Werkzeugkopf von zwei Kugelabschnitten gebildet wird, deren Mittelpunkte -in Richtung der Längsachse des Betätigungswerkzeugs gemessen- einen Abstand zueinander aufweisen. Es wird also ein zwei Kugelhälften umfassender Kugelkopf gebildet, der die Maße der Außen-Mehrkantanordnung aufweist und der ein Einstecken des Betätigungswerkzeugs in die Innen-Mehrkantanordnung auch dann erlaubt, wenn die Längsachse des Betätigungswerkzeugs nicht mit der Längsachse der Schraube fluchtet. Dies ist insbesondere dann vorteilhaft, wenn die Schraube hinter einem Hindernis liegt. Ferner ist vorgesehen, daß der Mittelpunkt des ersten Kugelabschnitts und der Mittelpunkt des zweiten Kugelabschnitts auf der Längsachse des Betätigungswerkzeugs liegen und daß die Mittelpunkte in einem Raum zwischen den Grundflächen der Kugelabschnitte liegen.

Bei einer besonders bevorzugten Ausführungsform ist vorgesehen, daß der Kugelkopf mit einem Kugelabschnitt an einem Schaft des Betätigungswerkzeugs angeordnet ist und daß vorzugsweise an dem anderen Kugelabschnitt ein Kegelstumpf aufgesetzt ist, dessen Mantelfläche einen Winkel α mit der Normalen, also der Längsachse des Bestätigungswerkszeugs, einschließt. Vorzugsweise ist weiterhin vorgesehen, daß die Mittelachse des Kegelstumpfs mit der Längsachse des Betätigungswerkzeugs zusammenfällt. Durch den auf den Kugelabschnitt aufgesetzten Kegelstumpf wird ein Einführbereich des Werkzeugs gebildet, der einerseits einen Schwenkwinkel des Betätigungswerkzeugs bezüglich der Längsachse der Schraube beschränkt. Andererseits wird dadurch auch ein Einstecken des Werkzeugkopfes in die Innen-Mehrkantanordnung der Schraube verhindert, wenn der Schwenkwinkel zu groß gewählt wurde. Somit wird eine Beschädigung der Schraube beziehungsweise des Werkzeugs verhindert. Insbesondere kann der maximal zulässige Schwenkwinkel 30° bis 40° betragen, vorzugsweise 30°. Es ist also vorgesehen, daß die Mantelfläche einen Winkel von 30° mit der Normalen, also der Längsachse des Betätigungswerkzeugs, einschließt.

Schließlich ist bei einem bevorzugten Ausführungsbeispiel vorgesehen, daß der Kegelstumpf an seiner Mantelfläche eine Mehrkantanordnung aufweist, wobei die Außen-Mehrkantanordnung des Werkzeugkopfes in die Mehrkantanordnung des Kegelstumpfs übergeht. Dadurch wird sichergestellt, daß eine Kraftübertragung bei verschwenktem Betätigungswerkzeug auch über die Mehrkantanordnung des Kegelstumpfs möglich ist. Darüber hinaus legen sich zumindest zwei Flächen der Mehrkantanordnung des Kegelstumpfs bei Erreichen des maximalen Schwenkwinkels an die gegenüberliegenden ebenen Flächen der Innen-Mehrkantanordnung an. Es liegen also Flächen aufeinander, wobei dadurch eine unzulässig hohe Flächenpressung vermieden werden kann, so daß sowohl die Schraube als auch das Betätigungswerkzeug nicht beschädigt werden.

Weitere vorteilhafte Ausgestaltungen ergeben sich aus den Unteransprüchen.

Im folgenden wir die Erfindung anhand der Zeichnung näher erläutert. Es zeigen:
- Figur 1: eine perspektivische Ansicht eines Werkzeugkopfes eines Betätigungswerkzeugs,
- Figur 2: einen Schnitt durch den Werkzeugkopf der Figur 1,
- Figur 3: einen Federring,
- Figur 4: den Werkzeugkopf gemäß Figur 1 in Seitenansicht,
- Figur 5: einen Schnitt durch den Werkzeugkopf parallel zur Längsachse des Betätigungswerkzeugs, und
- Figuren 6a bis 6d: verschiedene Ausführungsformen des Federrings.

Im folgenden wird rein beispielhaft davon ausgegangen, daß ein Betätigungswerkzeug, insbesondere ein Stiftschlüssel, für ein eine Innen-Sechskantanordnung aufweisendes Befestigungsmittel, insbesondere eine Inbus-Schraube, realisiert ist. Selbstverständlich kann die Innen-Mehrkantanordnung auch abweichende Kantenanzahlen aufweisen. Ferner wird rein beispielhaft davon ausgegangen, daß das Betätigungswerkzeug einen kugelkopfartigen Werkzeugkopf aufweist. Selbstverständlich ist es jedoch auch möglich, den Werkzeugkkopf zylinderförmig auszubilden.

In Figur 1 ist ein Betätigungswerkzeug 1 dargestellt. Es umfaßt einen im wesentlichen zylinderförmigen, sechskantigen Schaft 3. Dieser weist an seinem Ende einen Werkzeugkopf 5 auf. Dieser ist als Sechskant-Kugelkopf mit einer Außen-Sechskantanordnung 7 ausgeführt. Der Werkzeugkopf 5 ist einstückig mit dem Schaft 3 realisiert, wobei der Schaft 3 abgeschrägte Flächen 9 umfaßt, die in Richtung einer Mittelachse des Werkzeugs derart abfallen, daß eine Einschnürung 11 gebildet wird. Im Bereich der Einschnürung 11 schließt sich der Werkzeugkopf 5 mit Flächen 13 an, die in ihrem Verlauf zu einem Ende 15 des Werkzeugkopfes 5 ansteigen, also ihren Abstand zur Längsachse des Betätigungswerkzeugs 1 vergrößern. Im weiteren Verlauf des Werkzeugkopfes 5 ist eine Ausnehmung 17 vorgesehen, die als im wesentlichen rechteckige beziehungsweise U-förmige auch als Einstich bezeichnete Nut 19 realisiert ist. Im Bereich zwischen der Einschnürung 11 und der Nut 19 wird der Werkzeugkopf 5 von einem ersten Kugelabschnitt 20 gebildet. Die Nut 19 nimmt einen Federring 21 auf. Im weiteren Verlauf des Werkzeugkopfes zum Ende 15 hin schließen sich an die Nut 19 nach außen gewölbte Flächen 23 an, die in Richtung der Mittelachse des Betätigungswerkzeugs 1 abfallen. Die Flächen 23 sind die Außenflächen eines zweiten Kugelabschnitts 25 des Werkzeugkopfes 5, auf den ein Kegelstumpf 27 aufgesetzt ist. Dieser bildet mit seiner Stumpffläche 29 das Ende 15 des Betätigungswerkzeugs 1. Der Kegelstumpf weist auf seiner Mantelfläche 31 eine Mehrkantanordnung, insbesondere eine Sechskantanordnung 33 auf. Ohne weiteres ist in Figur 1 erkennbar, daß die Außen-Sechskantanordnung 7 beziehungsweise der Werkzeugkopf 5 durch den ersten Kugelabschnitt 20, den zweiten Kugelabschnitt 25 und den Kegelstumpf 27 gebildet wird. Das heißt, die Flächen 13 des ersten Kugelabschnitts 14, die Flächen 23 des zweiten Kugelabschnitts 25 und die Mantelfläche 31 gehen jeweils ineinander über.

Figur 2 zeigt in einer Schnittansicht den Werkzeugkopf 5 in vergrößerter Darstellung. Ohne weiteres ist ersichtlich, daß der vorzugsweise offene Federring 21 in der Nut 19 angeordnet ist. Er liegt in einem Abstand zu einem Nutgrund 35 der Nut 19. Die Tiefe t der Ausnehmung 17 beziehungsweise Nut 19 ist so gewählt, daß der Federring 21, dessen Querschnitt einen Durchmesser d aufweist, im belasteten Zustand vollständig von der Nut 19 aufgenommen werden kann. Unter "belastetem Zustand" wird im Zuge der Anmeldung verstanden, daß der Federring 21 an seiner Mantelfläche 36 von außen mit einer Kraft beaufschlagt wird, die ihn beziehungsweise seine Enden 37 beziehungsweise 37' zusammendrängt. Ohne weiteres ist weiterhin erkennbar, daß der Federring 21 die Flächen 13 und die Flächen 23 überragt (Figur 4). Der offene Federring 21 weist einen Öffnungsspalt 39 auf, dessen Breite b derart gewählt ist, daß bei kraftbeaufschlagtem Federring 21 sein Außendurchmesser A derart verringert wird, daß er vollständig von der Nut 19 beziehungsweise Ausnehmung 17 aufgenommen wird. Dabei sind die Enden 37 und 37' derart aufeinander zu verlagert, daß ein fast geschlossener Federring vorliegt, das heißt, daß sich die Enden 37 und 37' nahezu berühren. Dadurch, daß die Enden 37 und 37' im belasteten Zustand einen geringen Abstand zueinander aufweisen, ist eine Restelastizität gegeben, die ein weiteres Aufeinanderzubewegen der Enden 37 und 37' ermöglicht. Beispielsweise kann dies bei einem Schwenkvorgang des Betätigungswerkzeugs 1 gegenüber einer Schraube erforderlich sein. Die Enden 37 und 37' des Federrings 21 sind vorzugsweise scharfkantig und gradfrei ausgeführt, so daß plane Querschnittsflächen gebildet werden, die sich bei belastetem Federring 21 nahezu berühren. Ferner ist in Figur 2 eine Schlüsselweite SW dargestellt, die durch einen Abstand zweier diametral gegenüberliegenden Flächen definiert ist. Der Durchmesser d des Federrings 21 beträgt vorzugsweise das 0,07 bis 0,14-fache der Schlüsselweite SW.

In Figur 3 ist der Federring 21 in Seitenansicht dargestellt. Es ist ersichtlich, daß der Federring 21 eine Windung W aufweist, die einer gedachten Schraubenlinie folgt. Dadurch befinden sich die Enden 37 und 37' nicht in direkter Gegenüberlage, sondern liegen seitlich versetzt zueinander. Der Federring 21 ist also derart verschränkt, daß er sich mit seiner Mantelfläche 36 an Seitenwänden 41 und 43 (Figur 4) federnd abstützt. Es ist jedoch auch möglich, den Federring 21 wellenförmig auszugestalten, so daß quasi ein mäanderförmiger Federring realisiert ist. Schließlich kann auch ein verschränkter Federring 21 wellenförmig ausgebildet werden.

In Figur 4 ist das Betätigungswerkzeug 1 schematisch in Seitenansicht wiedergegeben, wobei auf die Darstellung der Mehrkantanordnung der Übersichtlichkeit wegen verzichtet wurde. Es ist erkennbar, daß der Federring 21 gegenüber einer Längsachse 45 des Betätigungswerkzeugs 1 zentriert ausgerichtet ist, wobei der Federring 21 in unbelastetem Zustand dargestellt ist, also in einem Abstand zum Nutgrund 35 liegt. In Figur 4 ist deutlich erkennbar, daß der Werkzeugkopf 5 aus den Kugelabschnitten 20 und 25 sowie dem Kegelstumpf 27 gebildet wird. Ferner ist deutlich dargestellt, daß die Ausnehmung 17 auf einer Ebene E1 verläuft, wobei eine Normale dieser Ebene E1 mit der Längsachse 45 zusammenfällt. Im übrigen sind gleiche Teile wie in Figur 1 mit denselben Bezugszeichen versehen, insofern wird auf deren Beschreibung verwiesen.

Figur 5 zeigt das Betätigungswerkzeug 1 in einer Schnittansicht, wobei die Längsachse 45 in der Schnittebene liegt. Gleiche Teile wie in den Figuren 1 bis 4 sind mit denselben Bezugszeichen versehen, insofern wird auf deren nochmalige Beschreibung verzichtet. In Figur 5 ist nochmals ersichtlich, daß der Werkzeugkopf 5 von dem ersten und zweiten Kugelabschnitt 20 und 25 und dem Kegelstumpf 27 gebildet wird. Die Grundflächen der ersten und zweiten Kugelabschnitte 20 und 25 sind einander zugewandt und in einem Abstand x zueinander angeordnet, der die Breite der Ausnehmung 17 beziehungsweise Nut 19 wiedergibt. Ein Mittelpunkt M₁ des ersten Kugelabschnitts 14 und ein Mittelpunkt M₂ des zweiten Kugelabschnitts 25 liegen auf der Längsachse 45 des Betätigungswerkzeugs 1 in einem Abstand zueinander und in einem Raum zwischen den Grundflächen der Kugelabschnitte 20 und 25. Der Durchmesser r des ersten und zweiten Kugelabschnitts 20 und 25 ist vorzugsweise geringfügig größer als die halbe Schlüsselweite SW. Das heißt, daß am Übergang zwischen der Seitenwand 41 der Nut 19 und der Fläche 23 des zweiten Kugelabschnitts 25 der größte Durchmesser des Werkzeugkopfes erreicht ist, der der Schlüsselweite SW der Mehrkantanordnung entspricht.

Soll das Betätigungswerkzeug in einem Winkel bezüglich der Axialen der Schraube (nicht dargestellt) eingesetzt werden, so wird die Schlüsselweite SW der Mehrkantanordnung durch die Flächen 13 und 23 gebildet. Das heißt, daß der Abstand von zwei diametral gegenüberliegenden Flächen 13 und 23 dem zweifachen Radius r entspricht und die Schlüsselweite SW definiert, wenn -wie bereits erwähnt- das Betätigungswerkzeug 1 in einem Schwenkwinkel in die Innen-Mehrkantanordnung der Schraube eingebracht werden soll. Der maximale Schwenkwinkel des Betätigungswerkzeugs 1 gegenüber der Schraube wird bestimmt durch den Winkel α, den die Mantelfläche 31 des Kegelstumpfs 27 mit der Mittelachse 45 einschließt. Insbesondere kann dieser Winkel α 30° bis 40°, hier zirka 30° betragen. Der Winkel α bestimmt also den maximal zulässigen Schwenkbereich des Betätigungswerkzeugs 1 gegenüber der Schraube. Das heißt, bei in die Innen-Mehrkantanordnung eingesetztem Werkzeugkopf 5 kann das Betätigungswerkzeug 1 so weit verschwenkt werden, bis eine Fläche der Sechskantanordnung 33 an einer Seitenfläche der Innen-Mehrkantanordnung anliegt. An den Winkel α ist das Maß M der Einschnürung anzupassen, das heißt, die Einschnürung 11 ist in ihrem Durchmesser so zu bemessen, daß bei maximalem Schwenkwinkel eine Berührung des Betätigungswerkzeugs 1 im Bereich der Einschnürung 11 mit einer Schraube vermieden wird. Soll der Werkzeugkopf 5 mit einem Schwenkwinkel in die Innen-Sechskantanordnung der Schraube eingesetzt werden, der größer als der maximal zulässige Schwenkwinkel ist, verhindert der aufgesetzte Kegelstumpf 27 ein Einstecken des Werkzeugkopfes 5 in die Schraube. Dies wird dadurch erreicht, daß die Längserstreckung des Kegelstumpfes 27 derart gewählt ist, daß zumindest eine Begrenzungskante der Innen-Mehrkantanordnung der Schraube auf die Stumpffläche 29 trifft oder aber eine Übergangskante 47 zwischen Mantelfläche 31 und Stumpffläche 29 mit einer Innenfläche der Schraube verkeilt wird, da ein Abstand der Übergangskante 47 zu einer Fläche 13 größer ist als die Schlüsselweite SW. Der Kegelstumpf 27 bildet also einen Einführbereich des Betätigungswerkzeugs 1, der den Schwenkwinkel begrenzt und somit eine Beschädigung der Schraube und des Werkzeugkopfes 5 verhindert.

In den Figuren 6a bis 6d ist jeweils ausschnittweise ein Werkzeugkopf 5 eines Betätigungswerkzeugs 1 gezeigt, das sich lediglich durch andere Ausführungsformen des Federrings gegenüber dem vorstehend erwähnten Ausführungsbeispiel unterscheidet. In Figur 6a ist ein Federring 21' dargestellt, dessen Querschnitt im wesentlichen dreieckig ist. In Figur 6b ist ein im wesentlichen sechseckig ausgeführter Federring 21'', in Figur 6c ein im wesentlichen trapezförmig ausgeführter Federring 21''' und in Figur 6d ein im wesentlichen rautenförmiger Federring 21'''' im Querschnitt dargestellt. Besonders vorteilhaft ist bei diesen Ausführungsformen, daß jeweils eine Schräge S des Federrings 21', 21'', 21''' und 21'''' mit einer Begrenzungskante einer Innen-Mehrkantanordnung einer Schraube in Berührung tritt. Durch den Winkel der Schräge S gegenüber der Längsmittelachse 45 kann die aufzubringende Einsteckkraft variiert werden. Dadurch, daß die Schräge S vorgesehen ist, wird beim Auftreffen des Federrings auf die Begrenzungskante der Innen-Mehrkantanordnung eine radial auf den Federring wirkende Kraftkomponente erzeugt, die den Federring nach radial innen bewegt. Dadurch, daß über den gesamten Verlauf der Schräge S ein konstanter Winkel vorliegt, ist in allen Fällen eine aufzubringende Einsteckkraft konstant, insofern sind diese Federringe gegenüber runden Federringen vorteilhaft. Letztere zeichnen sich durch eine variable Einsteckkraft aus.

Aus dem oben Gesagten wird ohne weiteres deutlich, daß der Werkzeugkopf 5 auch ohne einen Kegelstumpf 27 realisiert werden kann. Auch in diesem Fall werden optimale Halteeigenschaften des Federrings 21 realisiert. Durch die Begrenzung des Schwenkbereichs des Betätigungswerkzeugs mittels des Kegelstumpfs 27 wird also auch noch der Vorteil realisiert, daß der Federring bei dem maximal möglichen Schwenkwinkel mit der Innen-Mehrkantanordnung in Eingriff bleibt und für einen sicheren Halt sorgt. Es ist jedoch auf möglich, einen Federring für ein Betätigungswerkzeug mit einem zylinderförmigen Werkzeugkopf vorzusehen, das dann einen sicheren Halt in Eingriffsposition mit einer Schraube aufweist und außerdem bei jedem Einsteckvorgang eine nahezu konstante Einsteckkraft erfordert.

## Patentansprüche

1. Betätigungswerkzeug für ein eine Innen-Mehrkantanordnung aufweisendes Befestigungsmittel, insbesondere eine Schraube, mit einem eine Außen-Mehrkantanordnung (7) aufweisenden Werkzeugkopf (5), der in die Innen-Mehrkantanordnung passt, wobei der Werkzeugkopf (5) eine umlaufende Ausnehmung (17) aufweist, die einen Federring aufnimmt, **dadurch gekennzeichnet, dass** die Breite (x) der Ausnehmung (17) größer ist als die in Richtung der Breite gemessene Abmessung des Federrings (21), dass sich der Federring (21) zumindest bereichsweise an Seitenwänden (41,43) der Ausnehmung (17) federnd abstützt, und dass der Werkzeugkopf (5) von zwei Kugelabschnitten (20,25) gebildet wird, deren Grundflächen einander zugewandt und in einem Abstand (x) zueinander angeordnet sind, der die breite der Ausnehmung (17) wiedergißt.

2. Betätigungswerkzeug nach Anspruch 1, **dadurch gekennzeichnet, dass** der Federring offen ausgebildet ist und/oder dass der Federring (21) eine schraubenfederartige Windung (W) bildet.

3. Betätigungswerkzeug nach einem der vorhergehenden Ansprüche, **dadurch gekennzeichnet, dass** die Ausnehmung (17) auf einer Ebene (E1) verläuft, wobei eine Normale der Ebene (E1) mit einer Längsachse (45) des Betätigungswerkzeugs (1) zusammenfällt.

4. Betätigungswerkzeug nach einem der vorhergehenden Ansprüche, **dadurch gekennzeichnet, dass** der Federring (21) im belasteten Zustand im wesentlichen vollständig von der Ausnehmung (17) aufgenommen wird.

5. Betätigungswerkzeug nach einem der vorhergehenden Ansprüche, **dadurch gekennzeichnet, dass** sich die Enden (37,37') des Federrings (21) im belasteteten Zustand nahezu berühren.

6. Betätigungswerkzeug nach einem der vorhergehenden Ansprüche, **dadurch gekennzeichnet, dass** die Ausnehmung (17) als im wesentlichen rechteckförmige oder U-förmige Nut (19) ausgebildet ist.

7. Betätigungswerkzeug nach einem der vorhergehenden Ansprüche, **dadurch gekennzeichnet, dass** der Federring (21) von einem Draht gebildet wird, der im wesentlichen kreisförmigen Querschnitt aufweist.

8. Betätigungswerkzeug nach einem der Ansprüche 1 bis 6, **dadurch gekennzeichnet, dass** der Federring (21) von einem Draht gebildet wird, der einen eckigen Querschnitt aufweist.

9. Betätigungswerkzeug nach Anspruch 8, **dadurch gekennzeichnet, dass** der Querschnitt dreieckig, viereckig oder sechseckig ist.

10. Betätigungswerkzeug nach Anspruch 8, **dadurch gekennzeichnet, dass** der Querschnitt trapezförmig ist.

11. Betätigungswerkzeug nach Anspruch 8, **dadurch gekennzeichnet, dass** der Querschnitt rautenförmig ist.

12. Betätigungsvorrichtung nach einem der vorhergehenden Ansprüche, **dadurch gekennzeichnet, dass** der Durchmesser (d) des Querschnitts des Federrings (21) das 0,07 bis 0,14-fache einer durch die Mehrkantanordnung definierten Schlüsselweite (SW) beträgt.

13. Betätigungswerkzeug nach einem der vorhergehenden Ansprüche, **dadurch gekennzeichnet, dass** die Mittelpunkte (M₁,M₂) der Kugelabschnitte (20,25) -in Richtung der Längsachse (45) des Betätigungswerkzeugs (1) gemessen- einen Abstand zueinander aufweisen.

14. Betätigungswerkzeug nach Anspruch 13, **dadurch gekennzeichnet, dass** der Mittelpunkt (M₁) des ersten Kugelabschnitts (20) und der Mittelpunkt (M₂) des zweiten Kugelabschnitts (25) in einem Raum zwischen den Grundflächen der Kugelabschnitte (20,25) liegen und dass die Mittelpunkte (M₁,M₂) auf der Längsachse (45) des Betätigungswerkzeugs (1) liegen.

15. Betätigungswerkzeug nach einem der vorhergehenden Ansprüche, **dadurch gekennzeichnet, dass** die Kugelabschnitte (20,25) einen Kugelkopf bilden, der die Maße der Außen-Mehrkantanordnung (7) aufweist.

16. Betätigungswerkzeug nach einem der vorhergehenden Ansprüche, **dadurch gekennzeichnet, dass** der Kugelkopf mit einem Kugelabschnitt (20) an einem Schaft (3) des Betätigungswerkzeugs (1) angeordnet ist.

17. Betätigungswerkzeug nach einem der vorhergehenden Ansprüche, **dadurch gekennzeichnet, dass** an dem anderen Kugelabschnitt (25) ein Kegelstumpf (27) aufgesetzt ist, dessen Mantelfläche (31) einen Winkel α mit der Normalen einschließt und dass dessen Mittelachse mit der Längsachse (45) des Betätigungswerkzeugs (1) zusammenfällt.

18. Betätigungswerkzeug nach einem der vorhergehenden Ansprüche, **dadurch gekennzeichnet, dass** der Winkel α zirka 30° beträgt.

19. Betätigungswerkzeug nach einem der vorhergehenden Ansprüche, **dadurch gekennzeichnet, dass** der Kegelstumpf (27) an seiner Mantelfläche (31) eine Mehrkantanordnung (33) aufweist.

20. Betätigungswerkzeug nach einem der vorhergehenden Ansprüche, **dadurch gekennzeichnet, dass** die Außen-Mehrkantanordnung (7) in die Mehrkantanordnung (33) des Kegelstumpfs (27) übergeht.

21. Betätigungswerkzeug nach einem der vorhergehenden Ansprüche, **dadurch gekennzeichnet, dass** die Außen-Mehrkantanordnung (7) eine Außen-Sechskantanordnung ist.

## Claims

1. An actuating tool for a fixing device, especially a screw, with an internal multi-sided structure, having a tool head (5) with an external multi-sided structure (7) which fits in the internal multi-sided structure, wherein the tool head (5) has a surrounding recess (17) which receives a spring ring, **characterized in that** the width (x) of the recess (17) is greater than the dimension of the spring ring (21) measured in the direction of the width, **in that** the spring ring (21) abuts resiliently sidewalls (41, 43) of the recess (17), at least locally, and **in that** the tool head (5) is formed from two ball segments (20, 25), whose base surfaces face one another and are arranged at a distance (x) from each other which corresponds to the width of the recess (17).

2. An actuating tool according to claim 1, **characterized in that** the spring ring is of open form and/or the spring ring (21) forms a helical spring-like turn (W).

3. An actuating tool according to either of the preceding claims, **characterized in that** the recess (17) lies in a plane (E1) and a normal to the plane (E1) coincides with a longitudinal axis (45) of the actuating tool (1).

4. An actuating tool according to any of the preceding claims, **characterized in that** the spring ring (21) is substantially completely received in the recess (17) in the stressed state.

5. An actuating tool according to any of the preceding claims, **characterized in that** the ends (37, 37') of the spring ring (21) nearly touch each other in the stressed state.

6. An actuating tool according to any of the preceding claims, **characterized in that** the recess (17) is in the form of a substantially rectangular or U-shaped groove (19).

7. An actuating tool according to any of the preceding claims, **characterized in that** the spring ring (21) is formed from a wire which has a substantially circular cross-section.

8. An actuating tool according to any of claims 1 to 6, **characterized in that** the spring ring (21) is formed from a wire which has a cornered cross-section.

9. An actuating tool according to claim 8, **characterized in that** the cross-section is triangular, four-sided or six-sided.

10. An actuating tool according to claim 8, **characterized in that** the cross-section is trapezoidal.

11. An actuating tool according to claim 8, **characterized in that** the cross-section is diamond-shaped.

12. An actuating device according to any of the preceding claims, **characterized in that** the diameter (d) of the cross-section of the spring ring (21) amounts to 0.07 to 0.14 times a key width (SW) defined by the multi-sided structure.

13. An actuating tool according to any of the preceding claims, **characterized in that** the centre points (M₁, M₂) of the ball segments (20, 25) have a spacing from one another - measured in the direction of the longitudinal axis (45) of the actuating tool (1).

14. An actuating tool according to claim 13, **characterized in that** the centre point (M₁) of the first ball segment (20) and the centre point (M₂) of the second ball segment (25) lie in a space between the base surfaces of the ball segments (20, 25) and **in that** the centre points (M₁, M₂) lie on the longitudinal axis (45) of the actuating tool (1).

15. An actuating tool according to any of the preceding claims, **characterized in that** the ball segments (20, 25) form a ball head which has the dimensions of the external multi-sided structure (7).

16. An actuating tool according to any of the preceding claims, **characterized in that** the ball head is disposed with one ball segment (20) on a shank (3) of the actuating tool (1).

17. An actuating tool according to any of the preceding claims, **characterized in that** a frustum of a cone (27) is disposed on the other ball segment (25), with its peripheral surface (31) subtending an angle α with the normal and **in that** its central axis coincides with the longitudinal axis (45) of the actuating tool (1).

18. An actuating tool according to any of the preceding claims, **characterized in that** the angle α amounts to about 30°.

19. An actuating tool according to any of the preceding claims, **characterized in that** the frustum of a cone (27) has a multi-sided structure (33) on its peripheral surface (31).

20. An actuating tool according to any of the preceding claims, **characterized in that** the external multi-sided structure (7) merges into the multi-sided structure (33) of the frustum of a cone (27).

21. An actuating tool according to any of the preceding claims, **characterized in that** the external multi-sided structure (7) is an external hexagonal structure.

## Revendications

1. Outil d'actionnement d'un moyen de fixation comportant une empreinte interne multipans, en particulier une vis, cet outil ayant une tête (5) porte un multipans externe (7) adapté à l'empreinte interne multipans et qui présente un évidement périphérique (17) accueillant une bague élastique,
**caractérisé en ce que**
- la largeur (x) de l'évidement (17) est supérieure à la dimension de la bague élastique (21) mesurée selon la direction de la largeur,
- la bague élastique (21) s'appuie élastiquement, au moins localement, sur les parois latérales (41, 43) de l'évidement (17), et
- la tête de l'outil (5) est constituée de deux sections sphériques (20, 25) dont les surfaces de base se font face en étant séparées par la distance (x) qui est la largeur de l'évidement (17).

2. Outil selon la revendication 1,
**caractérisé en ce que**
la bague élastique (21) est ouverte et/ou elle présente une spire (W) en hélice.

3. Outil selon l'une quelconque des revendications 1 ou 2,
**caractérisé en ce que**
l'évidement (17) est dans un plan (E1) perpendiculaire à l'axe longitudinal (45) de l'outil (1).

4. Outil selon l'une quelconque des revendications précédentes,
**caractérisé en ce que**
la bague élastique (21) quand elle est sous contrainte, est logée pratiquement tout entière dans l'évidemen (17).

5. Outil selon l'une quelconque des revendications précédentes,
**caractérisé en ce que**
les extrémités (37, 37') de la bague élastique (21) se touchent pratiquement quand la bague est sous contrainte.

6. Outil selon l'une quelconque des revendications précédentes,
**caractérisé en ce que**
l'évidement (17) est une rainure (19) ayant essentiellement, en section, la forme d'un rectangle ou d'un U.

7. Outil selon l'une quelconque des revendications précédentes,
**caractérisé en ce que**
la bague élastique (21) est constituée par un fil de section essentiellement circulaire.

8. Outil selon l'une quelconque des revendications précédentes,
**caractérisé en ce que**
la bague élastique est constituée par un fil de section polygonale.

9. Outil selon la revendication 8,
**caractérisé en ce que**
la section a trois, quatre ou six côtés.

10. Outil selon la revendication 8,
**caractérisé en ce que**
la section a la forme d'un trapèze.

11. Outil selon la revendication 8,
**caractérisé en ce que**
la section a la forme d'un losange.

12. Outil selon l'une quelconque des revendications précédentes,
**caractérisé en ce que**
le diamètre (d) de la section de la bague élastique (21) est de 0,07 à 0,14 fois la largeur de clé (SW) définie par le multipans.

13. Outil selon l'une quelconque des revendications précédentes,
**caractérisé en ce que**
les centres (M₁, M₂) des sections sphériques (20, 25) sont espacés l'un de l'autre selon la direction de l'axe longitudinal (45) de l'outil (1).

14. Outil selon la revendication 13,
**caractérisé en ce que**
le centre (M₁) de la première section sphérique (20) et le centre (M₂) de la seconde section sphérique (25) se trouvent sur l'axe longitudinal (45) de l'outil (1), dans l'espace compris entre les surfaces de base de ces sections sphériques (20, 25).

15. Outil selon l'une quelconque des revendications précédentes,
**caractérisé en ce que**
les sections sphériques (20, 25) forment une tête sphérique présentant les dimensions du multipans externe (7).

16. Outil selon l'une quelconque des revendications précédentes,
**caractérisé en ce que**
la tête sphérique est montée par une section sphérique (20) sur la tige (3) de l'outil (1).

17. Outil selon l'une quelconque des revendications précédentes,
**caractérisé en ce que**
sur l'autre section sphérique (25) est monté un tronc de cône (27) dont l'axe coïncide avec l'axe longitudinal (45) de l'outil (1) et dont la surface (31) est inclinée d'un angle α sur cet axe.

18. Outil selon l'une quelconque des revendications précédentes,
**caractérisé en ce que**
l'angle α est d'environ 30°.

19. Outil selon l'une quelconque des revendications précédentes,
**caractérisé en ce que**
le tronc de cône (27) a sa surface (31) qui présente la forme d'un multipans (33).

20. Outil selon l'une quelconque des revendications précédentes,
**caractérisé en ce que**
le multipans externe (7) se prolonge par le multipans (33) du tronc de cône (27).

21. Outil selon l'une quelconque des revendications précédentes,
**caractérisé en ce que**
le multipans externe (7) est à six pans.
